# FASCICULE DE BREVET EUROPEEN

(11) **EP 0 178 031 B1**
(45) Date de publication et mention de la délivrance du brevet: **18.01.1989**
(21) Numéro de dépôt: 85201649.2
(22) Date de dépôt: 09.10.1985
(51) Int. Cl.: D06F 39/00

(54) **Machine à laver le linge ou autres comportant un dispositif de la mesure de la turbidité de l'eau**
Waschmaschine mit einer Spülwasserverschmutzung ermittelnden Messeinrichtung
Washing machine with a device for determining the turbidity of the water

(30) Priorité: 12.10.1984 FR 8415672
(43) Date de publication de la demande: 16.04.1986
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Hazan, Jean-Pierre Société Civile S.P.I.D., F-75007 Paris (FR); Steers, Michel Société Civile S.P.I.D., F-75007 Paris (FR); Nagel, Jean-Louis Société Civile S.P.I.D., F-75007 Paris (FR)
(74) Mandataire: Landousy, Christian

(56) Documents cités:
- EP-A- 0 058 576
- DE-B- 1 259 827
- US-A- 3 114 253
- US-A- 4 257 708
- PATENTS ABSTRACTS OF JAPAN, vol. 3, no. 88 (M-67), 27 juillet 1979, page 151 M 67; & JP - A - 54 66 567 (TOKYO SHIBAURA DENKI K.K.) 29.05.1979

## Description

L'invention concerne une machine à lever le linge ou autres, comportant un dispositif de mesure de la turbidité de l'eau qui contient des particules en suspension, dispositif qui permet l'adaptation des durées et/ou des quantitiés d'eau nécessaires à l'exécution des opérations de lavage et/ou de rinçage à l'état de salissure du linge, et qui comprend une(des) source(s) de lumière et un(des) détecteur(s) de cette lumière qui détermine le flux lumineux restant après que la lumière ait traversé les eaux de lavage ou de rinçage, le dispositif étant fixé sur une paroi solidaire de la cuve de la machine.

Dans les machines à laver, les lavages s'effectuent dans une quantité d'eau donnée à laquelle sont ajoutés des détergents, le tout étant agité et éventuellement chauffé à une température supérieure à l'ambiante. Les détergents s'associent avec la crasse et des débris de linge de sorte que la crasse est extraite du linge et forme de petits amas dont une partie est évacuée avec l'eau de lavage et l'autre partie, restant dans le linge, est evacuée par rinçage à l'aide d'eau pure, généralement de l'eau de ville froide, ce rinçage s'effectuant soit suivant des cycles successifs d'admission et d'évacuation d'eau, soit avec admission et évacuation continues d'eau.

Il s'ensuit que, premièrement si le linge est anormalement sale ou de poids trop important ou, si l'on a utilisé une trop grande quantité de détergent, les temps de lavage et de rinçage peuvent être trop courts pour que le linge soit convenablement lavé et rinçé ou deuxièmenent, lorsque le linge est peu sale, ces mêmes temps peuvent être trop longs et il s'ensuit une dépense exagérée d'énergie pour le lavage et une trop grande consommation d'eau pour le rinçage.

Pour fixer la durée optimale du lavage en présence de détergent, ou se fonde sur le fait que pendant le lavage, l'eau se charge en impuretés et que son opacité à la lumière tend vers une certaine limite correspondant au lavage complet du linge, ladite limite étant fonction de la quantité de linge et de sa salissure.

D'une manière analogue, pour régler automatiquement la quantité d'eau nécessaire au rinçage du linge, il est connu de mesurer la pureté de l'eau. Pour cela on mesure en continu le degré de pureté de l'eau de rinçage, dans une zone empruntée par cette eau de rinçage, et lorsque la pureté mesurée atteint une limite définie, proche de la pureté de l'eau avant son introduction dans la machine, un dispositif de commande provoque l'arrêt de l'admission de l'eau.

Un dispositif de détection de l'opacité et de la pureté de l'eau, que l'on appelle turbidimètre, a été décrit dans le KOKAI n° 54.66567. Il comporte une source lumineuse envoyant un flux lumineux, qui, après avoir traversé une zone recevant l'eau brassée en communication avec la cuve de la machine arrive sur un détecteur de lumière qui détermine la transparence de l'eau. La source de lumière et le détecteur sont placés dans une zone constituée par une excroissance de la cuve. Le détecteur est placé dans l'axe du faisceau de lumière incident pour mesurer la lumière transmise.

Mais pour ce type de turbidimètre, qui effectue des mesures dans une zone en contact direct avec l'eau de la cuve, les mouvements de l'eau et ceux des particules de détergents non dissoutes, des bulles, des salissures, etc ... , perturbent fortement les mesures et les rendent difficilement exploitables.

Le but de l'invention est ainsi de permettre de réaliser des mesures qui ne soient pas erratiques, mais véritablement représentatives de l'état d'opacité et/ou de pureté de l'eau de la cuve.

Pour cela l'invention telle que definie dans le préambule est remarquable en ce que le dispositif de mesure, disposé sur sa paroi, est entouré par une enveloppe ou protégé par au moins une plaque, qui, tout en assurant le renouvellement de l'eau et l'évacuation des particules en suspension par des ouvertures, crée une zone de non-turbulence dans laquelle opère le dispositif de mesure.

Pour permettre des mesures de l'opacité de l'eau de lavage ou de la limpidité de l'eau de rinçage, le turbidimètre va pouvoir effecteur respectivement des mesures de transmission ou des mesures de diffusion du flux lumineux à travers l'eau à étudier. Les mesures de diffusion vont se faire en disposant l'émetteur et le récepteur de lumière hors d'axe l'un par rapport à l'autre. Les mesures de transmission vont se faire en disposant l'émetteur et le récepteur de lumière dans l'axe l'un de l'autre, ou à la rigueur hors d'axe si l'on utilise un miroir pour dévier vers le récepteur, le faisceau lumineux issu de l'émetteur de lumière.

Selon un premier mode de réalisation l'émetteur envoie et le récepteur de lumière reçoit leurs flux lumineux respectifs à travers des guides de lumière placés très près l'un de l'autre sur un support étanche à l'eau, le faisceau lumineux, après qu'il ait traversé une épaisseur suffisante d'eau, étant dévié vers le récepteur par un miroir. Ce support étanche peut être constitué d'un élément en caoutchouc moulé ou d'une matière rigide, telle qu'une matière plastique ou métallique, fixée à la cuve de la machine.

La zone de mesure se trouve donc située à l'extrémité des guides de lumière placée dans l'eau de la machine. Selon l'invention on entoure toute la partie du turbidimètre située dans la cuve par une enveloppe dans laquelle une zone de non-turbulence est créée, tout en assurant le renouvellement de l'eau par des ouvertures: Selon ce premier mode de réalisation et préférentiellement, les conduits de lumière sont disposés sensiblement horizontalement. Dans ce cas l'enveloppe possède une forme tronconique, la section la plus large étant placée du côté de la paroi de la cuve. Les ouvertures, placées en haut et en bas de l'enveloppe, qui assurent le renouvellement de l'eau sans nuire à la non-turbulence de la zone de mesure sont placées de telle sorte que les particules légères telles que bulles d'air, déchets légers, ..., s'échappent vers le haut tandis que les déchets lourds décantent vers le bas. Dans la partie la plus étroite de l'enveloppe de forme tronconique sont également réparties des ouvertures supérieures et inférieures mais leur rôle principal est de permettre un renouvellement régulier et lent de l'eau à étudier. La zone où s'effectue les mesures est, elle, exempte d'ouvertures afin d'assurer un certain état de non-turbulence.

Selon un second mode de réalisation l'émetteur et le récepteur de lumière sont fixés individuellement dans l'axe l'un de l'autre, et d'une manière étanche, sur une partie de la cuve formant une protubérance externe afin de déterminer une zone de mesure. Cette protubérance a une forme tronconique, la section la plus large se trouvant également du côté de la paroi de la cuve, ceci comme dans le mode précédent afin de faciliter la migration des particules légères vers le haut et celle des déchets lourds vers la bas. Sensiblement dans le prolongement de la paroi de la cuve on obture partiellement l'excavation à l'aide d'un plaque qui dégage des ouvertures supérieures et inférieures nécessaires pour le renouvellement de l'eau.

L'invention sera mieux comprise à l'aide de la description suivante et des dessins qui représentent:
figure 1: une vue schématique d'une machine à laver le linge munie d'un turbidmètre protégé selon l'invention,
figure 2: une vue de dessus en coupe détaillée d'un turbidimètre muni de son enveloppe de protection, _{..}
figure 3: une vue de côté en coupe du turbidimètre,
figure 4: une vue de côté du support de fixation,
figure 5: une section de l'enveloppe au voisinage de la fixation du turbidimètre sur la cove,
figure 6: un second mode de réalisation de l'invention pour laquelle le turbidimètre monté dans une excroissance de la cuve,
figure 7: une variante du second mode de réalisation.

Sur la figure 1 est représentée schématiquement une machine à laver 10 munie d'une cuve 11 dans laquelle tourne un tambour 12 autour d'un axe de rotation 13. Le cycle de fonctionnement peut être alterné selon les deux sens de rotation A et B. Au bas de la cuve 11 est disposé le turbidimètre 20 avec sa protection selon l'invention, son axe principal étant horizontal. La protection présente une forme tronconique oblongue sur laquelle sont repérées les parties supérieure 21, latérale 22 et inférieure 23. Selon le sens de rotation du tambour on constate que les projections d'eau créées par cette rotation vont se manifester principalement sur la partie supérieure 21 pour le sens de rotation B et sur les parties latérale 22, et inférieure 23 pour le sens de rotation A. Le turbidimètre 20 va délivrer des signaux électriques à un dispositif de commande 15 qui intervient sur le programmateur 16 de la machine à laver pour régler l'admission d'eau et/ ou les temps de lavage et/ou de rinçage.

Sur les figures 2 et 3 est représenté le turbidimètre respectivement par une vue de dessus et par une vue de côté. Sur la figure 1 est représentée la cuve 11 dans laquelle est effectuée une ouverture où vient s'insérer le turbidimètre à l'aide d'un support 30 qui préférentiellement est en caoutchouc afin d'assurer à la fois une tenue mécanique suffisante et une étanchéité à l'eau. Ce support 30 s'adapte à force sur la cuve 11 et est étanche grâce à sa configuration périphérique en forme de lèvres. A travers ce support 30 passent des guides de lumière 40, 41, 42 respectivement accouplés rigidement à l'émetteur de lumière 45, au récepteur de lumière 46, et à l'émetteur de lumière 47. Les guides de lumière sont transparents à la lumière qui les traverse et sont réalisés par exemple en verre. Ces guides de lumière traversent à frottement serré le support en caoutchouc 30 assurant ainsi l'étanchéité à l'eau. Ces guides de lumière 40, 41, 42 sont disposés avec un léger frottement dans un élément de soutien 31 en matière plastique rigide interte dans l'eau par exemple du rilsan. Cet élément de soutien 31 a sensiblement une forme parallélépipédique plate et allongée, celle-ci étant une conséquence de la disposition en ligne choisie pour les deux émetteur et le récepteur de lumière (figure 4). Une autre disposition pourrait conduire à une forme adaptée de cet élément de soutien. A l'opposé du support en caoutchouc, là où la lumière quitte les guides de lumière 40, 42 accouplés aux émetteurs de lumière 45, 47, l'élément de soutien 31 présente une forme particulière. Il comprend tout d'abord deux faces munies de miroirs jumelés 35, 36, placés de telle façon que la lumière issue du guide de lumière 40 arrive dans la direction et pénètre dans le guide de lumière 41 accouplé au détecteur de lumière 46. Un troisième miroir 37 se trouve placé dans l'axe du guide de lumière 42 afin de réfléchir la lumière dans la direction de la zone de mesure 38. Cette zone de mesure 38 se situe sensiblement dans l'axe du guide de lumière 41 accouplé au détecteur de lumière 46. Les miroirs 35, 36, 37 sont par exemple constitués de petites pièces polies d'acier inoxydable fixées mécaniquement à l'élément de soutien 31. Les rôles des miroirs 35 et 36 d'une part et celui du miroir 37 d'autre part sont différents. Lex deux miroirs 35 et 36 ont pour objet de définir un trajet de propagation du flux lumineux afin de déterminer la transmission de l'eau; il s'agit dans ce cas de tester la transparence de l'eau. Le rôle du miroir 37 est de renvoyer le flux lumineux dans la direction de la zone de mesure 38 où va s'opérer une diffusion de la lumière par l'eau de rinçage chargée en détergent: il s'agit dans ce cas de déterminer la limpidité de l'eau. Ces mesures ne peuvent être effectuées que dans une zone de mesures non- turbulente. Pour cela l'ensemble du turbidimètre est entouré d'une enveloppe 25 préférentiellement en caoutchouc. Cette enveloppe 25 emmanchée à force, est bloquée en position par deux plaques 32, 33 solidaires de l'élément de soutien 31. Pour assurer le renouvellement de l'eau il est nécessaire de munir cette enveloppe 25 d'un certain nombre d'ouvertures qui doivent être faites dans des secteurs précis. Il y a lieu d'éviter que les écoulements se fassent trop directement sur la zone de mesure 38. Pour cela comme c'est indiqué sur la figure 3 on réalise des ouvertures dans la partie supérieure 21 et inférieure 23 de l'enveloppe. Il est souhaitable que l'enveloppe ait un forme tronconique. En effet, si l'on considère ce qui se passe lors de l'évacuation du contenu de l'enveloppe, on peut ramener ce problème à l'évacuation de l'eau elle-même, à celle des particules lourdes et à celle des particules légères et des bulles d'air. En donnant à l'enveloppe une forme tronconique les particules légères vont avoir tendance à magrer le long de la surface intérieure de la partie supérieure 21 de l'enveloppe 25. Les bulles d'air en particulier vont peu à peu s'échapper par l'ouverture 52. De la même manière, les particules lourdes vont avoir tendance à décanter et peu à peu vont glisser le long de la surface intérieure de la partie inférieure 23 de l'enveloppe 25. Ces particules lourdes vont pouvoir s'échapper par l'ouverture 54. La plaque 32 a non seulement le rôle de soutenir l'enveloppe 25 mais également celui de créer une zone intermédiaire avec la zone de mesure 38. Cette zone intermédiaire va également présenter des ouvertures 51, 53 respectivement dans les parties supérieures 21 et inférieures 23 de l'enveloppe 25. Le même mécanisme d'évacuation des particules légères et lourdes que décrit précédemment va s'y effectuer. On ménage dans la plaque 32 des ouvertures 57, 58 qui assurent le passage des eaux de la zone intermédiaire à la zone de mesure. Les ouvertures 51, 52, 53, 54 ont non seulement le rôle d'évaceur les particules décrites mais également celui de renoubrlrt l'eau dans le turbidimètre. Les ouvertures supplémentaires 55 and 56 placées, elles, dans la partie la plus étroite de la forme tronconique de l'enveloppe sont plus particulèrement sollicitées par le renouvellement de l'eau.

C'est pour mieux définir un schéma global que l'ouverture 55 a été représentée comme elle l'est sur la figure 3 afin de faciliter la description des mécanismes d'évacuation et de renouvellement. Une position mieux adaptée est représentée sur la figure 2, c'est-à-dire que la zone de mesure 38 étant celle que y est indiquée, l'ouverture 55 se place face à l'élément de soutien 31 afin d'éviter au maximum le passage direct de l'eau à travers la zone de mesure 38. L'élément de soutien 31 présente des ouvertures 59 assurant le passage de l'eau. Pour les mêmes raisons la figure 5 montre selon la vue représentée que l'ouverture 51 n'a pas le même axe que l'ouverture 57 afin d'éviter le passage direct l'eau de l'ouverture 51 à l'ouverture 57. Cesi est également vrai pour les ouvertures 58 à 53. La partie latérale 22 n'est pas munie d'ouvertures pour éviter que lors de la rotation du tambour dans la sens A (figure 1) les projections d'eau qui ont alors lieu sur cette partie latérale ne viennent perturber l'efficacité de la protection. Pour les mêmes raisons le turbidimètre 20 doit être placé dans la cuve préférentiellement vers l'une des parois extrêmes c'est-à-dire vers la face avant ou la face arrière de la cuve telle que représentée sur la figure 1 afin que les ouvertures 51, 52, 55 représentées sur la figure 2 soient plutôt dirigées vers ladite paroi extrême précédente.

Pour un turbidimètre ayant environ une longueur de 10 cm monté sur un support ayant environ 10 cm de diamètre, des ouvertures ayant un diamètre de 5 millimètres environ ont donné satisfaction.

Sur la figure 6 est représenté un second mode de réalisation selon l'invention. L'enveloppe tronconique est dans ce cas constituée d'une excroissance de la cuve qui possède cette forme tronconique. Cette forme tronconique est motivée par les mêmes raisons que celles décrites dans le premier mode de réalisaton. Les émetteurs de lumière 45, 47 et le récepteur de lumière 46 sont ici représentés avec une disposition différente. Afin d'assurer à la zone de mesure un état de non-turbulence, l'excroissance dans la cuve est obturée par une plaque 60 qui est par exemple une plaque en caoutchouc introduite à force et maintenue en position par l'élasticité du matériau. Des ouvertures 61 à 63 vont avoir le même rôle qu'avaient respectivement les ouvertures 51, 52, d'une part et 53 et 54 d'autre part dans le précédent mode de réalisation. De même, les ouvertures telles que 65, 66 jouent un rôle semblable aux ouvertures 55, 56 précédentes.

Selon une variante variante de ce second mode de réalisation l'excroissance est obturée par deux plaques 60, 70 crééant ainsi une antichambre comme dans le cas du premier mode de réalisation. Ces deux plaques présentent des trous disposés en chicane comme l'étaient respectivement les trous 51 et 57 ou 53 et 58 dans le premier mode.

L'invention dans ces deux modes de réalisation vient d'être décrite avec un récepteur de lumière 46 associé à deux émetteurs de lumière 45 et 47. Il est bien évident qu'il est tout à fait de possible de remplacer le récepteur de lumière 46 par un émetteur de lumière à condition d'effectuer l'opération inverse pour les émetteurs 45 et 46. Le mode opératoire restant le même dans ces deux ces à savoir que lors de l'opération de lavage le turbidimètre mesure l'opacité de l'eau de lavage en déterminant le flux de lumière transmise. Le dispositif de commande 15 tout d'abord détermine l'opacité, que l'on exploite selon les critères habituels, par exemple une opacité n'augmentant plus avec le temps, puis intervient sur le programmateur 16. De la même façon, lors de l'opération de rinçage le turbidimètre mesure la limpidité de l'eau de rinçage en déterminant le flux de lumière diffusé. Le dispositif de commande 15 détermine la limpidité selon les critres habituels par exemple par comparaison à un seuil préétabli. Ce dispositif de commande intervient alors sur le programmateur 16.

Il est évident que selon la conception de la machine et la place disponsible pour le turbidimètre on pourra disposer celui-ci selon d'autres orientations par exemple parallèle à l'axe de rotation du tambour. Le principe de l'invention étant de protéger la zone de mesure par une enveloppe ou une protection afin de définir une zone de non-turbulence, tout en maintenant un renouvellement convenable de l'eau.

L'invention vient d'être décrite pour un dispositif associant les mesures de transmission et de diffusion de la lumière relatives aux opérations de lavage et de rinçage. Il est bien évident que cette invention s'applique aux opérations de lavage et aux opérations de rinçage mettant en ouevre l'invention dans deux dispositifs distincts.

## Revendications

1. Machine à laver le linge ou autres, comportant un dispositif de mesure de la turbidité de l'eau qui contient des particules en suspension, dispositif qui permet l'adaptation des durées et/ ou des quantités d'eau nécessaires à l'exécution des opérations de lavage et/ou de rinçage à l'état de salissure du linge, et qui comprend une(des) source(s) de lumière (45, 47) et un(des) détecteur(s) (46) de cette lumière qui détermine le flux lumineux restant après que la lumière ait traversé les eaux de lavage ou de rinçage, le dispositif étant fixé sur une paroi solidaire de la cuve (11) de la machine, caractérisée en ce que le dispositif de mesure, disposé sur sa paroi, est entouré par une enveloppe (25) ou protégé par au moins une plaque (60; 60, 70), qui, tout en assurant le renouvellement de l'eau et l'évacuation des particules.en suspension par des ouvertures (51-58; 61-63, 65, 66), crée une zone de non-turbulence dans laquelle opère le dispositif de mesure.

2. Machine à laver le linge ou autres selon la revendication 1, caractérisée en ce que les ouvertures (51-58, 61-63, 65, 66) qui assurent le renouvellement de l'eau et l'évacuation des particules en suspension sont placées à l'écart de la zone de mesure, ces ouvertures étant disposées en haut et en bas de l'enveloppe (25) ou de la(des) plaque(s) (60; 60, 70).

3. Machine à laver le linge ou autres selon les revendications 1 ou 2, caractérisée en ce que l'enveloppe (25) a une forme tronconique, le renouvellement de l'eau et l'évacuation des particules en suspension s'effectuant de côté de la section la plus large du tronc de cône et la mesure s'effectuant dans la partie centrale du tronc de cône.

4. Machine à laver le linge ou autres selon la revendication 1 ou 2, caractérisée en ce que le support du dispositif est constitué d'une protubérance de forme tronconique, l'enveloppe (25) ou la(les) plaques(s) (60; 60, 70) étant diposée(s) du côté de la partie la plus large de la section du tronc de cône où s'effectue le renouvellement de l'eau et l'évacuation des particules en suspension.

## Patentansprüche

1. Waschmaschine mit einer Messvorrichtung zum Ermitteln des Verschmutzungsgrades des suspendierte Teilchen aufweisenden Wassers, wobei diese Vorrichtung die Anpassung ermöglicht der Wasser-Aufenthaltsdauern und/oder der Wassermengen, notwendig zum Waschen und/ oder Spülen, an den Verschmutzungsgrad der Wäsche und wobei diese Vorrichtung eine (mehrere) Lichtquelle(n) (45, 47) und einen (mehrere) Lichtdetektor(en) (46) aufweist, der bzw. die den Lichtstrom misst bzw. messen, der noch vorhanden ist, nachdem das Licht durch das Wasch- bzw. Spülwasser hindurchgegangen ist, wobei diese Vorrichtung auf einer einen Teil des Waschmaschinenbottichs (11) bildenden Wand befestigt ist, dadurch gekennzeichnet, dass die Messvorrichtung auf der Wand durch eine Umhüllung (25) umgeben oder durch mindestens eine Platte (60; 60, 70) geschützt ist, die unter Gewährleistung der Erfrischung des Wassers und der Entfernung der Suspensionsteilchen durch die Öffnungen (51-58; 61, 63, 65, 66) eine Zone ohne Turbulenzen schafft, in der die Messvorrichtung wirksam ist.

2. Waschmaschine nach Anspruch 1, dadurch gekennzeichnet, dass die Öffnungen (51-56, 61, 63, 65, 66) die das Erfrischen des Wassers und das Entfernen der Suspensionsteilchen gewährleisten, abseits der Messzone vorgesehen sind, wobei diese Öffnungen oben und unten in der Umhüllung (25) oder der Platten(n) (60; 60, 70) vorgesehen sind.

3. Waschmaschine nach den Ansprüchen 1 oder 2, dadurch gekennzeichnet, dass die Umhüllung (25) die Form eines Kegelstumpfes hat, wobei die Erfrischung des Wassers und die Entfernung der Suspensionsteilchen auf der Seite mit dem grösseren Durchmesser des Kegelstumpfes erfolgt und die Messung in dem zentralen Teil des Kegelstumpfes durchgeführt wird.

4. Waschmaschine nach den Ansprüchen 1 oder 2, dadurch gekennzeichnet, dass der Träger der Vorrichtung aus einem kegelstumpfförmigen Vorsprung besteht, wobei die Umhüllung (25) oder die Platte(n) (60; 60, 70) auf der Seite des Teils mit dem grösseren Querschnitt des Kegelstumpfes, wo die Erfrischung des Wassers und die Entfernung der Suspensionsteilchen erfolgt, vorgesehen ist (sind).

## Claims

1. A laundry or other washing machine, comprising a device for measuring the turbidity of water containing suspended particles, which device enables the length and/or the quantities of water necessary for the washing and/or rinsing operations to be adapted to the degree of soiling of the laundry and which comprises a light source or sources (45, 47) and a detector or detectors (46) for said light in order to determine the residual luminous flux passage of after the light through traversed the washing or rinsing water, the device being secured to a wall which is rigidly connected to the tub (11) of the machine, characterized in that the measurement device arranged on said wall is surrounded by an envelope (25) or shielded by at least one plate (60; 60, 70), to provide a zone without turbulence in which the measurement device operates, openings (51-58; 61-63, 65, 66) allowing the water to be renewed and suspended particles to be discharged.

2. A laundry or other washing machine as claimed in Claim 1, characterized in that the openings (51-58; 61-63, 65, 66) allowing the water to be renewed and suspended particles to be discharged are remote from the measurement zone, said openings being located at the top and bottom of the envelope (25) or of the plate(s) (60; 60, 70).

3. A laundry or other washing machine as claimed in Claim 1 or 2, characterized in that the envelope (25) has a frustoconical shape, the water being renewed and suspended particles being discharged at the side of the largest cross-section of the truncated cone and the measurement being effected in the central part of the truncated cone.

4. A laundry or other washing machine as claimed in Claim 1 or 2, characterized in that the support for the device is constituted by a projecting portion of frustoconical shape, the envelope (25) or the plate(s) (60; 60, 70) being arranged adjacent the part of largest cross-section of the truncated cone where the water is renewed and the suspended particles are discharged.
